# EUROPÄISCHE PATENTSCHRIFT

(11) **EP 1 445 566 B1**
(45) Veröffentlichungstag und Bekanntmachung des Hinweises auf die Patenterteilung: **08.08.2012**
(21) Anmeldenummer: 04001438.3
(22) Anmeldetag: 23.01.2004
(51) Int. Cl.: F27B 7/24, F16J 15/54

(54) **Ring-Dichtungsanordnung für einen indirekt beheizten Drehrohrofen**
Ring sealing for an indirect heated rotary-drum furnace
Anneau d'étanchéité pour four rotatif à chauffage indirect

(30) Priorität: 08.02.2003 DE 20302000 U
(43) Veröffentlichungstag der Anmeldung: 11.08.2004
(73) Patentinhaber: BP Europa SE, 22761 Hamburg (DE)
(72) Erfinder: Raichle, Peter H., 46294 Dorsten (DE); Werner, Harry F., 45259 Essen (DE)
(74) Vertreter: Berg, Dirk

(56) Entgegenhaltungen:
- EP-A- 1 079 191
- DE-A- 1 750 881
- DE-A- 3 047 404
- DATABASE WPI Section Ch, Week 200156 Derwent Publications Ltd., London, GB; Class M24, AN 2001-505472 XP002279082 & JP 2001 133157 A (MEIDENSHA CORP), 18. Mai 2001 (2001-05-18)

## Beschreibung

Die Erfindung bezieht sich auf eine Ring-Dichtungsanordnung für einen indirekt beheizten Drehrohrofen nach dem Oberbegriff des Anspruchs 1.

Indirekt beheizte Drehrohröfen beinhalten ein Drehrohr, welches zumeist schalenförmig von einem Beheizungstunnel umgeben ist. Dabei wird üblicherweise das Drehrohr nicht zur Gänze von dem Tunnel umgeben, sondern ragt an beiden Stirnseiten aus dem Tunnel heraus. Innerhalb des Beheizungstunnels wird aufgeheiztes Gas durch den Beheizungstunnel geführt, um die Energie für die in dem Drehrohr ablaufenden chemischen und/oder thermischen Prozesse bereitzustellen. Dazu verfügt der Beheizungstunnel über einen oder mehrere Ein- und Auslässe für Heizgas.

Das Drehrohr muß gegen die Stirnseiten des Beheizungstunnels abgedichtet werden, damit das Heizmedium nicht stirnseitig aus dem Beheizungstunnel strömen und/oder Umgebungsluft in den Beheizungstunnel einströmen kann. Ein solches Ausströmen von Heizmedium vermindert zum einen die Effizienz des Heizvorgangs innerhalb des Beheizungstunnels, zum anderen werden außerhalb des Tunnels gelegene Bereich unnötig und unerwünscht der zum Teil erheblichen Hitze des Heizmediums ausgesetzt. Besonders wichtig ist eine effiziente Abdichtung, wenn als Heizmedium Rauchgas oder ähnliches verwendet wird. Ein unerwünschtes Entweichen des Heizmediums würde dann zusätzlich eine Umweltbelastung bedeuten. Genauso bedeutet ein unerwünschtes Einströmen von Umgebungsluft einen Effizienzveriust.

Üblicherweise beinhalten solche Drehrohr-Umfangsdichtungen Segmente aus Gußeisen oder Karbit-Kohtefasergemisch. Diese werden in der Regel über eine mit Gewichten belastete Seilzuführung an die Drehtrommel angepreßt. Dabei haben gußeiserne Segmente den Nachteil, daß die Abrasion besonders hoch und an den Stößen der Segmente eine qualifizierte Abdichtung nicht gegeben ist. Segmente aus Karbit-Kohlefasergemisch neigen aufgrund ihrer Sprödheit zu Brüchen, so daß diese häufiger ausgewechselt werden müssen, was zu Leerlaufzeiten führt.

Bei Heiztunnelumfangsdichtungen nach dem Stand der Technik ist insbesondere die Wahl des Anpreßdruckes ein Problem. Ist dieser zu hoch, so führt dies zu verstärkter Abrasion an den Segmenten und/oder des Drehrohrs; ist er zu gering, so führt dies aufgrund der fehlenden Dichtigkeit zum Eintritt von Falschluft aus der Umgebung bzw. Austritt von Heizmedium aus dem Drehrohrofen. Ein weiterer Nachteil solcher Dichtungen ist, daß insbesondere aufgrund der hohen Belastung der Dichtung - die Anpreßdrücke liegen in der Regel bei 600 kN - die durchschnittliche Lebensdauer dieser Dichtungen häufig weniger als ein Jahr, meistens sogar nicht länger als sechs Monate beträgt.

Bei der Wahl des Materials für eine Heiztunnelumfangsdichtung ist zu bedenken, daß das Heizmedium des Drehrohrofens zumeist aus einem, mehrere hundert, oft über 1000 °C heißen und obendrein oxidierenden Gas besteht. Es muß gewährleistet sein, daß das Material auch bei diesen ungünstigen Bedingungen eine genügend große Standfestigkeit besitzt.

Aus der DE 30 47 404 A1, von der die Erfindung ausgeht, ist eine Ring-Dichtungsanordnung für einen Drehofen bekannt, die als ein feststehender Kranz vorgesehen ist, der aus einer Reihe von teilweise überlappend aneinanderstoßenden, einen Dichtungsring bildenden Segmenten, gebildet wird. Die Segmente werden durch Anpressmittel mit ihrer Innenseite gegen eine zylindrische Drehrohrfläche, die koaxial zum Drehofen ist und sich mit diesem dreht radial in Anlage gehalten, Sie bestehen aus Graphit-Teilen in Gestalt von Platten als blockartiges Kompaktmaterial. Es handelt sich dabei, um kleine quarderartige Grafitblöcke, die in großer Stückzahl am Auflageumfang anliegen und sich dem gekrümmten Auflageradius durch Abbrasion formmäßig anpassen. Das Anpressen erfolgt durch eine an ihren Enden gespannte Seilschlinge, die die Graphitblöcke umgibt. Bei dem in dieser Druckschrift beschriebenen Drehofen handelt es sich jedoch nicht um indirekt beheiztes Drehrohr, so dass die Ring-Dichtung vergleichsweise geringeren Temperaturen und Temperaturdifferenzen ausgesetzt ist. Außerdem muss auch hier der Anpressdruck aufgrund des Materials (Graphit) in der oben beschriebenen Größenordnung liegen.

Es stellt sich somit das Problem, für einen indirekt beheizten Drehrohrofen eine Ring-Dichtung erhöhter Standfestigkeit zu schaffen. Erwünscht ist auch ein vereinfachter Dichtungsaustausch, z.B. um die Stillstandszeiten verringern zu können.

Zur Lösung dieser Aufgabe wird eine Dichtung mit den Merkmalen des Anspruches 1 vorgeschlagen. Demnach basiert die Erfindung auf dem Grundgedanken, daß bei einer Ring-Dichtung für einen indirekt beheizten Drehrohrofen zwischen einem Beheizungstunnel und einem Drehrohr, bei der mehrere, sich überlappende Segmente vorhanden sind, die durch Anpreßmittel radial an die Drehtrommel angepreßt werden, die Segmente im wesentlichen aus einem hitzebeständigen Leichtbau-Dichtungsmaterial bestehen. Besonders bevorzugt werden Filze, insbesondere aus Carbonfasern. Dabei ist unter einem Filzmaterial im Sinne der Erfindung zu verstehen, daß Materialfasern gleicher oder ungleicher, nicht zu geringer Länge in mehr oder minder großer Unregelmäßigkeit ein Materialpakt bilden, welches in der Regel eine gewisse Porosität aufweist, dennoch aber hinreichend kompakt ist. Bevorzugt werden innere Hohlräume und Kanäle vermieden. Bevorzugt ist ein solches Material formstabil und besteht - besonders bevorzugt - aus Graphitfasern und einem Kohlenstoffbindemittel. Die Eigenschaften der Ausgangsfasern sowie ihre Länge und die Art des Bindemittels sowie der Verdichtungsgrad und eine etwaige thermische Behandlung können in gewissen Grenzen vorgegeben werden. Weiter besonders bevorzugt ist es, wenn dieser Werkstoff verkokt und graphitiert ist. Er kann in Extremfällen bis zu Temperaturen von 3000° C eingesetzt werden und ist in Form von selbsttragenden Platten, Zylindern und anderen Bauteilen u.a. unter der Markenbezeichnung SIGRATHERM→ als Graphit-Harftfilz bekannt. Eine typische Materialdichte liegt in der Regel unter 1 g/cm³. Besonders bevorzugt werden Rohdichten von ≤ 0,16 g/cm³. Jedenfalls wird im Sinne der Erfindung unter einem "Leichtbau-Dichtungsmaterial" ein solches Dichtungsmaterial verstanden, dessen Dichte ≤ 1,5 g/cm³ ist.

Dadurch verringern sich überraschenderweise die notwendigen Anpresskräfte ganz erheblich. Das wiederum wirkt sich standzeiterhöhend aus.

Die Anpreßmittel weisen dabei vorzugsweise einen geschlossenen Ring auf, welcher die Segmente auf deren drehrohrabgewandter Seite radial elastisch umspannt. In einer insoweit bevorzugten Ausführungsform beinhalten die Anpreßmittel mehrere miteinander, insbesondere durch Federn oder auch andere elastische Spannmittel, verbundene Bänderabschnitte, die einen Spannring bilden. Ein bandförmiger Spannring verteilt die ohnehin nur geringen erforderlichen Anpreßdrücke auf eine vorteilhaft große Fläche.

Bei einer erfindungsgemäßen Dichtung ist der benötigte Anpreßdruck gegenüber dem Stand der Technik wesentlich geringer. Er beträgt bei einigen Ausführungsformen nur noch 30 bis 50 kN. Bei Vorhandensein eines oben geschilderten Spannringes läßt sich der Anpreßdruck auch genau berechnen, da die Segmente - anders als bei Seilzugschlingen mit Gewichten oder dergleichen an ihren Enden - bei weniger Haftreibung gleichmäßig radial an das Drehrohr angepreßt werden.

Das Leichtbaudichtungsmaterial übt keine Abrasionskräfte mehr auf das Drehrohr aus. In einer bevorzugten Ausführungsform bestehen die Segmente der Dichtung aus Material, welches polierende Wirkung auf das Drehrohr hat. Dadurch wird zum einen das Drehrohr weniger beeinträchtigt als bei Dichtungen nach dem Stand der Technik. Zum anderen wird so die Oberflächenrauheit der Dichtfläche des Drehrohrs vermindert, was die Abdichtung verbessert und somit die Dichtigkeit noch weiter verstärkt. Aufgrund der geringeren Oberflächenrauheit des Drehrohres wird auch der Abrieb der Dichtung geringer, was die Lebensdauer und Dichtungseigenschaften der Dichtung nochmals erhöht bzw. verbessert. Als Material ist auch für diesen Zweck ein Carbonfaserfilz geeignet.

Die vorgenannten sowie die beanspruchten und in den Ausführungsbeispielen beschriebenen erfindungsgemäß zu verwendenden Bauteile unterliegen in ihrer Größe und Formgestaltung, Materialauswahl und technischen Konzeption keinen besonderen Ausnahmebedingungen, so daß die in dem Anwendungsgebiet bekannten Auswahlkriterien uneingeschränkt Anwendung finden können.

Weitere Einzelheiten, Merkmale und Vorteile des Gegenstandes der Erfindung ergeben sich aus den Unteransprüchen sowie aus der nachfolgenden Beschreibung der zugehörigen Zeichnungen, in denen - beispielhaft - mehrere Ausführungsbeispiele der erfindungsgemäßen Dichtung dargestellt sind. In den Zeichnungen zeigen
- Fig. 1: eine Dichtungsanordnung in (achsialer) Seitenansicht - Schnitt entlang der Linie IV-IV gemäß Fig. 6 - schematisch und ohne Abdeckung);
- Fig. 2: von derselben Dichtungsanordnung ein erfindungsgemäßes Dichtungssegment in radialer Außenansicht (Ansicht A-A) gemäß Fig. 1 in Überlappung beidseitig benachbarten Dichtungssegmenten;
- Fig.3: dasselbe Dichtungssegment in Stirnseitenansicht analog Fig. 1;
- Fig. 4: eine alternative Ausführungsform eines erfindungsgemäßen Dichtungssegments in derselben Ansicht wie Fig. 3;
- Fig. 5: eine perspektivische Explosionsansicht zweier Dichtungselemente aus Fig. 4 - ausschnittsweise; sowie
- Fig. 6: einen Drehrohrofen mit einer erfindungsgemäßen Dichtung in Achsial-Schnittansicht - schematisch und ausschnittsweise.

Wie Fig. 1 zu entnehmen ist, beinhaltet eine erfindungsgemäße Ring-Dichtungsanordnung 1 einen Kranz von Dichtungssegmenten 10, welcher das Drehrohr 20 eines indirekt beheizbaren Drehrohrofens radial umgibt. Die Dichtungssegmente 10 bestehen aus einem Leichtbau-Dichtungsmaterial, welches bevorzugt eine Hitzebeständigkeit von mehr, insbesondere deutlich mehr als 280°C, z.B. >1000°C aufweist. Bevorzugterweise bestehen die Dichtungssegmente 10 aus einem Material, welches auch in oxidierender Atmosphäre hitzebeständig ist. Somit ergeben sich in der Wahl des Heizmediums für den Drehrohrofen größere Auswahlmöglichkeiten. Ein geeignetes Material ist Hochtemperatur-Carbonfaserfilz, wie es eingangs beschrieben wurde. Bei einem praktischen Ausführungsbeispiel wurde ein Graphit-Hartfilz verwendet, das auf der dem Heiztunnel zugewandten Seitenfläche zusätzlich mit einer Graphitfolie ≤ 0,5 mm beschichtet war (Beschichtung 10 C). Eine Beschichtung der Dichtflächen 14 C und/oder 14 D mit Gleitförderern wie Graphit-Paste wirkt gleichzeitig auch dichtigkeitserhöhend.

Wie Fig. 2 zu entnehmen ist, verfügt ein Dichtungssegment 10 über jeweils zwei Überlappungsvorsprünge 12. Bei Einsatz der Dichtung überlappen die einander zugewandten Überlappungsvorsprünge 12, 12 A, bzw. 12, 12 B, benachbarte Dichtungssegmente 10, 10 A, bzw. 10, 10 B, flächig und bilden Kontaktflächen 14 A bzw. 14 B. Dabei überlappt ein Dichtungssegment die benachbarten Segmente einmal tunnelseitig und einmal tunnelabgewandt. Diese Überlappungsvorsprünge können - wie in Fig. 3 zu sehen - rechteckähnliche Kreissegmentausschnitte sein. Es sind jedoch auch andere Ausführungsformen denkbar, wie etwa in Fig. 4, wo ein Dichtungssegment mit einem abgestuften Überlappungsvorsprung 12 gezeigt wird. Ein Dichtungselement kann aber auch Überlappungsvorsprünge mit gradueller Abstufung beinhalten. Zur besseren Verdeutlichung der Überlappung zeigt Fig. 5 eine ausschnittsweise perspektivische Darstellung zweier Dichtungselemente - hier die Elemente aus Fig. 4.

Bei laufendem Betrieb werden die drehrohrzugewandten Seiten der Dichtungssegmente 10 durch das Drehrohr 20 etwas abgerieben. Da die Dichtungssegmente 10 - wie später noch genauer beschrieben wird - radial gegen das Drehrohr 20 angepreßt werden, "rücken" die Dichtungssegmente 10, 10 A bzw. 10, 10 B, bei Abrieb etwas zueinander und die Kontaktfläche 14 A bzw. 14 B vergrößert sich. Auf diese Weise bleibt die volle Funktionstüchtigkeit der Dichtung erhalten.

In Fig. 1 ist ein Kranz aus 8 Dichtungssegmenten gezeigt. Die Zahl der Dichtungssegmente kann jedoch je nach Anforderung und Größe des Drehrohrofens variieren. Dabei soll jedoch die Zahl der Dichtungssegmente möglichst niedrig gehalten werden. Meist wird die Zahl der Dichtungssegmente etwa zwischen 6 und 12 betragen.

Gemäß Fig. 1 und insoweit bevorzugt haben die Dichtungssegmente 10 -zumindest bei Inbetriebnahme der Dichtung - eine identische Form. Dies gewährleistet eine gleichmäßige Abdichtung des Drehrohrs 20. Es sind jedoch auch Ausführungsformen der Dichtung denkbar, bei der zumindest nicht alle Dichtungssegmente identisch sind, z.B. indem sich größere und kleinere Segmente abwechseln oder die Segmente sonstwie variieren.

An ihrer drehrohrabgewandten Seite sind die Dichtungssegmente 10 von einem oder mehreren Anpreßmitteln 30 umgeben, welche die Dichtungssegmente 10 radial an das Drehrohr 20 anpressen. Bevorzugt sind die Anpreßmittel 30 als geschlossener Ring ausgestaltet, welcher die Segmente auf deren drehrohrabgewandter Seite radial elastisch umspannt. Bevorzugt besteht der Ring - wie in Fig. 1 gezeigt - aus mehreren flachbandförmigen Abschnitten 32, welche miteinander, insbesondere durch Federn 34, verbunden sind und so einen Spannring bilden. Dies gewährleistet einen gleichmäßigen radialen Anpreßdruck über den gesamten Drehrohrumfang. Anstatt Federn können auch andere elastische Spannmittel verwendet werden.

Alternativ können jedoch alle Anpreßmittel verwendet werden, die ein radiales Anpressen der Dichtungssegmente an das Drehrohr gewährleisten. Ein mögliches alternatives Anpreßmittel wäre z.B. ein den Dichtungssegmentkranz vollständig einhüllendes Flachband mit einander überlappenden Enden, welches seinerseits - z.B. über Seilzüge - unter Spannung gehalten wird. Genauso können die Dichtungssegmente auch über diese umspannenden Zugseile selbst radial an die Dichtung angedrückt werden.

Die Anpreßmittel können zum einen auf den Dichtungssegmenten aufliegen, wie in Fig. 6 zu sehen. Es kann jedoch auch in den Dichtungssegmenten 10 eine geeignete Aussparung vorhanden sein, die das oder die Anpreßmittel aufnimmt. Bei geeigneter Breite des Dichtungssegments können auch mehrere Aussparungen vorhanden sein.

Die Dichtungssegmente werden üblicherweise mit einer Abdeckung und/oder Führung auf ihrer drehrohrabgewandten Seite abgedeckt. Diese Abdeckung und/oder Führung besitzt dabei bevorzugt Schlitze bzw. Aussparungen, durch die der Abrieb der Dichtung aus der Dichtung selbstentfernend ist, z.B. indem er einfach herausfällt. Dies verhindert, daß sich der Abrieb zwischen den Überlappungsvorsprüngen festsetzt und deren Beweglichkeit beeinträchtigt oder sogar die Dichtungssegmente blockiert. Falls ein großer Teil der drehrohrabgewandten Seite der Dichtungssegmente durch die Anpreßmittel abgedeckt werden, enthalten diese bevorzugt ebenfalls Führungen und/oder Schlitze.

Fig. 6 zeigt - auschnittsweise und nicht maßstabsgetreu - einen Längsschnitt durch eine Ausführungsform eines indirekt beheizbaren Drehrohrofens mit montierter Dichtung. An einem Beheizungstunnel 40 ist stirnendseitig ein erster Haltering 42 angeordnet, der von einem zweiten Haltering 44 durch einen Abstandshalter 46 getrennt ist. Die beiden Halteringe haben dabei etwas radialen Abstand zum Drehrohr 20. Der Abstandhalter 46 ist drehrohrfern derart angeordnet, daß zwischen dem Drehrohr 20 und dem Abstandshalter 46 genügend Platz für die Dichtungssegmente 10 und die Anpreßmittel 30 vorhanden ist. Falls der Abstandshalter - wie in Fig. 6 gezeigt - etwas breiter ist als die Dichtungssegmente 10, werden die Dichtungssegmente 10 mittels eines oder mehrerer Anpreßelemente an den beheizungstunnelseitigen Halteringen 42 angedrückt. Dies kann z.B. über eine oder mehrere im Haltering 44 angeordnete Stellschrauben 48 geschehen. Jedoch sind auch alle anderen Anpreßsysteme denkbar, die eine dichtende Anlage der Dichtung an einer Stirnfläche ermöglichen. So kann z.B. die Breite des Abstandshalters 46 exakt so bemessen sein, daß er der Breite der Dichtungssegmente entspricht. Falls das Dichtungssegmentmaterial komprimierbar ist, kann die Breite der Dichtung im Betrieb auch durch die Breite des Abstandshalters 46 festgelegt sein, indem die Dichtungssegmente zwischen die Halteringe eingepreßt werden. Zudem kann der Haltering 42 Teil des Beheizungstunnels 40 sein. Die Dichtungssegmente 10 müssen in jedem Fall am Beheizungstunnel 40 so anliegen, daß in seinem Innenraum befindliches Heizmedium, welches die Dichtungssegmente 10 längs der Drehrohrachse in Richtung des Pfeils B anströmt, diese nicht seitlich umströmen und so in die Umgebung 52 gelangen kann.

### Bezugszeichenliste

- 1: Ring-Dichtungsanordnung
- 10: Dichtungssegment
- 10 A: Dichtungssegment
- 10 B: Dichtungssegment
- 10 C: Beschichtung
- 12: Überlappungsvorsprung
- 12 A: Dichtungssegment
- 12 B: Überlappungsvorsprung
- 14 A: Kontaktfläche
- 14 B: Kontaktfläche
- 14 C: Dichtflächen
- 14 D: Dichtflächen
- 20: Drehrohr
- 30: Anpreßmittel
- 32: flachbandförmige Abschnitte
- 34: Feder
- 36: Zugseil
- 40: Beheizungstunnel
- 42: erster Haltering
- 44: zweiter Haltering
- 46: Abstandshalter
- 48: Stellschraube
- 50: Innenraum
- 52: Umgebung
- d: Abstand

## Patentansprüche

1. Ring-Dichtungsanordnung für einen indirekt beheizten Drehrohrofen zwischen einem Beheizungstunnel und einem Drehrohr (20) mit mehreren sich überlappenden, einen Dichtungsring bildenden Segmenten (10), die durch Anpreßmittel (30) radial an das Drehrohr (20) angepreßbar sind,
**dadurch gekennzeichnet,**
**dass** die Segmente (10) Dichtungsmaterial aus hitzebeständigen Fasern umfassen und die Dichte des Dichtungsmaterials s 1,5 g/cm³ beträgt..

2. Ring-Dichtungsanordnung nach Anspruch 1, **dadurch gekennzeichnet, dass** das Segmentmaterial eine Temperaturstandfestigkeit von größer als 280° C aufweist.

3. Ring-Dichtungsanordnung nach Anspruch 1 oder 2, **gekennzeichnet durch** eine Temperaturstandfestigkeit des Segmentmaterials von größer als 280° C in oxidierender Atmosphäre.

4. Ring-Dichtungsanordnung nach einem der Ansprüche 1 bis 3, **dadurch gekennzeichnet, dass** die Segmente hochtemperaturbeständigen Filx,-umfassen.

5. Ring-Dichtungsanordnung nach einem der Ansprüche 1 bis 4, **dadurch gekennzeichnet, dass** die Segmente (10) aus Carbonfaserfilz, Grafit-Hartfilz oder Grafitfasern mit einem Kohlenstoffbindemittel bestehen.

6. Ring-Dichtungsanordnung nach einem der Ansprüche 1 bis 5, **dadurch gekennzeichnet, dass** das Dichtungsmaterial ein Bindemittel für die Ausgangsfasern aufweist.

7. Ring-Dichtungsanordnung nach einem der Ansprüche 1 bis 4, **dadurch gekennzeichnet, dass** die Anpreßmittel (30) als geschlossener Ring ausgestaltet ist, welcher die Segmente auf deren drehrohrabgewandter Seite radial elastisch umspannt.

8. Ring-Dichtungsanordnung nach Anspruch 7, **dadurch gekennzeichnet, dass** der Ring aus mehreren flachbandförmigen Abschnitten (32) besteht, welche miteinander, insbesondere durch Federn (34), verbunden sind und einen Spannring bilden.

9. Ring-Dichtungsanordnung nach Anspruch 8, **dadurch gekennzeichnet, dass** die flachbandförmigen Abschnitte (22) durch Federn (34) verbunden sind.

10. Ring-Dichtungsanordnung nach einem der Ansprüche 1 bis 9, **dadurch gekennzeichnet, dass** die Segmente (10) aus einem Material mit polierender Wirkung auf die Dichtfläche des Drehrohrs bestehen.

11. Ring-Dichtungsanordnung nach einem der Ansprüche 1 bis 7, **dadurch gekennzeichnet, dass** die Anpressmittel (30) derart ausgeführt sind, dass die Segmente (10) mit einer Anpresskraft von weniger als 300 kN an das Drehrohr (20) anpressbar sind.

12. Ring-Dichtungsanordnung nach einem der Ansprüche 1 bis 8, **dadurch gekennzeichnet, daß** eine Abdeckung oder Führung des Dichtungsrings ein Selbstentfernen von Abrieb der Dichtung gestattende Schlitze und/oder Aussparungen aufweist.

13. Ring-Dichtungsanordnung nach einem der Ansprüche 1 bis 12, **dadurch gekennzeichnet, dass** die Dichtflächen (14C, 14D) der Segmente (10) eine Gleitförderbeschichtung aufweisen.

## Claims

1. Annular sealing arrangement for an indirectly heated rotary tubular furnace between a heating tunnel and a rotary tube (20) consisting of several overlapping segments (10) that form a sealing ring and that exert radial pressure on the rotary tube (20) by means of a contact agent (30)
**characterized by** the fact
that the segments (10) include a sealing material made of heat-resistant fibres with the density of the sealing material amounting to ≤ 1.5 g/cm³

2. Annular sealing arrangement pursuant to Claim 1 **characterized by** the fact that the segment material has a temperature stability in excess of 280° C

3. Annular sealing arrangement pursuant to Claims 1 or 2 **characterized by** a temperature stability of the segment material in excess of 280° C in an oxidizing atmosphere

4. Annular sealing arrangement pursuant to Claims 1 through 3 **characterized by** the fact that the segments include a high temperature stability felt

5. Annular sealing arrangement pursuant to Claims 1 through 4 **characterized by** the fact that the segments (10) consist of carbon fibre felt, graphite hard felt or graphite fibre with a carbon bonding agent

6. Annular sealing arrangement pursuant to Claims 1 through 5 **characterized by** the fact that the sealing material contains a bonding agent for the original fibres

7. Annular sealing arrangement pursuant to Claims 1 through 4 **characterized by** the fact that the contact agent (30) is designed as an enclosed ring that elastically embraces the segments on the side pointing away from the rotary tube

8. Annular sealing arrangement pursuant to Claim 7 **characterized by** the fact that the ring consists of several flat strip type sections ((32) that are connected especially by springs (34) thus forming a clamping ring

9. Annular sealing arrangement pursuant to Claim 8 **characterized by** the fact that the flat strip type sections (22) are connected by springs (34)

10. Annular sealing arrangement pursuant to one of the Claims from 1 through 9 **characterized by** the fact that the segments (10) consist of a material with a polishing effect on the sealing surface of the rotary tube

11. Annular sealing arrangement pursuant to one of the Claims from 1 through 7 **characterized by** the fact that the contact agent (30) is designed in such a way that the segments (10) can be pressed onto the rotary tube (20) with a contact pressure of less than 300 kN

12. Annular sealing arrangement pursuant to one of the Claims from 1 through 8 **characterized by** the fact that a cover or guide of the sealing ring has slits and/or recesses permitting self-removal of the abrasion from the sealing

13. Annular sealing arrangement pursuant to Claims 1 through 12 **characterized by** the fact that the sealing surfaces (14C, 14D) of the segments (10) possess a coating that promotes sliding

## Revendications

1. Disposition des joints annulaires pour un four tubulaire à chauffage indirect entre un tunnel de chauffe et une chambre tournante (20) avec plusieurs segments (10) se chevauchant et formant une couronne d'étanchéité que des éléments de compression (30) permettent de serrer radialement sur la chambre tournante (20)
**caractérisée par le fait**
**que** les segments (10) comprennent un matériau d'étanchéité composé de fibres thermorésistantes et que la densité du matériau d'étanchéité est inférieure ou égale à 1,5 g/cm^{3.}

2. Disposition des joints annulaires selon la spécification 1, **caractérisée par le fait que** le matériau des segments présente une résistance thermique supérieure à 280°C.

3. Disposition des joints annulaires selon la spécification 1 ou 2, **caractérisée par** une résistance thermique du matériau des segments supérieure à 280 °C en atmosphère oxydante.

4. Disposition des joints annulaires selon l'une des spécifications 1 à 3, **caractérisée par le fait que** les segments comprennent du feutre résistant aux hautes températures.

5. Disposition des joints annulaires selon l'une des spécifications 1 à 4, **caractérisée par le fait que** les segments (10) se composent de feutre de fibres de carbone, de feutre rigide de graphite ou de fibres graphite avec un agent liant en carbone.

6. Disposition des joints annulaires selon l'une des spécifications 1 à 5, **caractérisée par le fait que** le matériau d'étanchéité comprend un agent liant pour les fibres de base.

7. Disposition des joints annulaires selon l'une des spécifications 1 à 4, **caractérisée par le fait que** les éléments de compression (30) sont conçus sous forme d'un anneau fermé qui encercle radialement les segments de façon élastique sur leur face opposée à la chambre tournante.

8. Disposition des joints annulaires selon la spécification 7, **caractérisée par le fait que** le joint se compose de plusieurs segments en forme de rubans plats (32) qui sont reliés entre eux, (34) en particulier par des ressorts, et constituent un anneau de serrage.

9. Disposition des joints annulaires selon la spécification 8, **caractérisée par le fait que** les segments en forme de rubans plats (22) sont reliés entre eux par des ressorts (34)

10. Disposition des joints annulaires selon l'une des spécifications 1 à 9, **caractérisée par le fait que** les segments (10) se composent d'un matériau disposant d'un effet polissant sur la surface d'étanchéité de la chambre tournante.

11. Disposition des joints annulaires selon l'une des spécifications 1 à 7, **caractérisée par le fait que** les éléments de compression (30) sont conçus de telle manière que les segments (10) peuvent être serrés sur la chambre tournante (20) favec une force de serrage inférieure à 300 kN.

12. Disposition des joints annulaires selon l'une des spécifications 1 à 8, **caractérisée par le fait qu'**une couverture ou une glissière de la couronne d'étanchéité présente des fentes et/ou des encoches permettant l'élimination automatique des déchets d'abrasion du joint.

13. Disposition des joints annulaires selon l'une des spécifications 1 à 12, **caractérisée par le fait que** les surfaces d'étanchéité (14C, 14D) des segments (10) disposent d'un revêtement lubrifiant.
